# EUROPÄISCHE PATENTSCHRIFT

(11) **EP 1 960 300 B1**
(45) Veröffentlichungstag und Bekanntmachung des Hinweises auf die Patenterteilung: **09.06.2010**
(21) Anmeldenummer: 06818848.1
(22) Anmeldetag: 27.11.2006
(51) Int. Cl.: B65H 57/28

(54) **FADENFÜHRER**
THREAD GUIDE
GUIDE-FIL

(30) Priorität: 10.12.2005 DE 102005059028
(43) Veröffentlichungstag der Anmeldung: 27.08.2008
(73) Patentinhaber: Oerlikon Textile GmbH & Co. KG, 42897 Remscheid (DE)
(72) Erfinder: KOHLEN, Helmut, 41812 Erkelenz (DE); MARX, Alexander, 41379 Brüggen (DE); JUNKER, Alexander, 50858 Köln (DE)
(74) Vertreter: Hamann, Arndt
(86) Internationale Anmeldenummer: PCT/EP2006/011356
(87) Internationale Veröffentlichungsnummer: WO 2007/065583

(56) Entgegenhaltungen:
- WO-A-00/24663
- CH-A5- 693 337
- GB-A- 771 543

## Beschreibung

Die vorliegende Erfindung betrifft einen Fadenführer gemäß dem Oberbegriff des Anspruches 1.

Aus der WO 0024663 ist ein fingerförmig ausgebildeter Fadenführer gemäß dem Oberbegriff des Anspruches 1 bekannt. Der Fadenführer weist an seinem freien Ende eine Fadenführungsgabel zur Aufnahme des zu verlegenden Fadens auf. Die Fadenführungsgabel wird durch einen Längsschlitz ausgebildet, der sich in Richtung des mit einer Antriebseinrichtung verbundenen Endes des Fadenführers erstreckt. Der Fadenführer weist insgesamt eine geringe Dicke auf, um ihn massearm zu gestalten. Zur Reduzierung der zwischen dem Faden und dem Fadenführer auftretenden Reibung weist der Fadenführer im Bereich der Fadenführungsgabel Rundungen oder gebrochene Kanten auf, die durch nachträgliches Bearbeiten der Schenkel der Fadenführungsgabel erzeugt werden. Zudem ist eine geeignete Oberflächenbeschichtung der Fadenführungsgabel erforderlich. Das Beschichtungsmaterial muss hierzu eine Oberfläche mit geringer Reibung ausbilden und zugleich einen hohen Verschleißwiderstand aufweisen.

Als nachteilig erweist sich, dass gemäß dem Stand der Technik die Schenkel der Führungsführungsgabel der Nachbearbeitung bedürfen, um auftretenden Verschleiß am Fadenführer beziehungsweise am zu führenden Faden zu verhindern. Zum anderen können durch beim Abziehen des Fadens von einem Kops Schlingen auftreten, die beim Erfassen durch einen Schenkel der Fadenführungsgabel zur plastischen Verformung des Fadenführers führen.

Der Erfindung liegt somit die Aufgabe zugrunde, einen Fadenführer bereitzustellen, der eine hohe Festigkeit und Verschleißbeständigkeit aufweist.

Diese Aufgabe wird erfindungsgemäß durch die kennzeichnenden Merkmale des Anspruches 1 gelöst.

Gemäß Anspruch 1 wird vorgeschlagen, dass der Fadenführer an seinem freien Ende zwei als Hohlkörper ausgebildete Fadenführungselemente aufweist, die die Fadenführungsgabel ausbilden. Derartig ausgebildete Führungselemente vereinen in sich mehrere Vorteile. Die als Hohlkörper ausgebildeten Führungselemente weisen eine hohe Festigkeit auf und besitzen zugleich gute elastische Verformungseigenschaften. Ihre äußere Form trägt zur Reduzierung des Verschleißes bei, da sie dem mit hoher Geschwindigkeit zu verlegenden Faden weniger Angriffsfläche bieten. Darüber hinaus sind sie masseärmer als die Schenkel der Fadenführungsgabel gemäß dem Stand der Technik, die aus dem Vollen gearbeitet sind. Dadurch wird die Massenträgheit, die sich insbesondere am freien Ende des Fadenführers auf Grund des langen Hebels stärker auswirkt, als an dem entgegen gesetzten Ende des Fadenführers, reduziert. Dies ist insbesondere der Auslegung des Antriebes zuträglich.

Insbesondere können die Führungselemente im Wesentlichen hohlzylindrisch ausgeführt sein. Alternativ können die Führungselemente einen sich zu einem Ende hin verjüngenden Verlauf aufweisen. Dabei kann es sich zum Beispiel um eine Kegelstumpfform der Führungselemente handeln. Dies hat den Vorteil, dass die Führungselemente nicht nachträglich bearbeitet werden müssen, wie es im Stand der Technik der Fall ist, um im Bereich der Fadenführungsgabel Rundungen oder gebrochene Kanten zu erzeugen, die der Reduzierung der auftretenden Reibung dienen. Ein weiterer Vorteil besteht darin, dass sich derart ausgebildete Fadenführungselemente weitgehend resistent gegen Schlingen erweisen, die beim Abziehen des Fadens vom Kops entstehen.

Vorzugsweise können die Führungselemente einen kreiszylindrischen Querschnitt aufweisen. Auf diese Weise lässt sich die abrasive Wirkung des Fadens auf den Fadenführer weiter reduzieren. Zudem wird das Auftreten von scharfen Kanten an den mit dem Faden in Berührung kommenden Führungselementen vermieden beziehungsweise eine Nachbearbeitung umgangen.

Des Weiteren können die Führungselemente aus einem Metall oder einer Metalllegierung bestehen, insbesondere aus Edelstahl oder einer Titanlegierung. Derartige Materialien weisen ein geringes Gewicht auf und sind zugleich hochfest. Dies trägt zusätzlich zu einer Gewichtreduzierung bei, wodurch das Massenträgheitsverhalten des Fadenführers positiv beeinflusst wird. Führungselemente aus solchen Materialien sind zudem sehr verschleißbeständig. Des Weiteren weisen die aus Edelstahl oder Titan hergestellten Führungselemente eine sehr hohe Oberflächengüte auf, wodurch die Notwendigkeit einer Beschichtung entfallen kann, um die Reibung zwischen den Führungselementen und dem Faden zu minimieren. Die hohe Festigkeit und das hohe Elastizitätsmodul derartiger Führungselemente tragen dazu bei, dass diese resistenter gegenüber dem Auftreten von Schlingen sind.

Insbesondere können die Führungselemente durch eine Presspassung mit dem Fadenführer verbunden sein. Dies ermöglicht den Verzicht auf zusätzliche Befestigungsmittel, die die Masse des Fadenführers im Bereich der Führungselemente zusätzlich erhöhen würden. Hierzu können die Führungselemente ein geringes Übermaß aufweisen, so dass sie durch die Presspassung kraftschlüssig mit dem Fadenführer verbindbar sind.

Alternativ können die Führungselemente durch Kleben mit dem Fadenführer verbunden sein. Die auf der Verwendung des Klebers beruhende Zunahme der Masse des Fadenführers ist hierbei vernachlässigbar klein.

Weiterhin können die Führungselemente in ihrem Inneren mit Stäben versehen sein, die das jeweilige Führungselement zumindest teilweise ausfüllen. Die zumindest teilweise Ausfüllung der als Hohlkörper ausgeführten Führungselemente bewirkt eine Erhöhung der Biegesteifigkeit der Führungselemente im unteren Bereich der Aufnahme der Fadenführungsgabel, der während der Verlegung des Fadens den größten Belastungen ausgesetzt ist.

Hierzu sollten die Stäbe aus einem leichten und hochfesten Material bestehen. Die Stäbe können beispielsweise aus Carbon oder Materialien mit vergleichbaren Eigenschaften bestehen. Die Stäbe aus Carbon weisen eine sehr hohe Festigkeit und Elastizität auf, sind zugleich aber massearm, wodurch die Gewichtzunahme des Fadenführers im Bereich der Führungselemente vernachlässigbar ist. Die Befestigung der Stäbe in den Führungselementen erfolgt vorzugsweise durch Kleben.

Des Weiteren weisen die Führungselemente unterschiedliche Längen auf. Dadurch wird die Einfädelung des Fadens in den Fadenführer vereinfacht. -

Vorteilhaferweise kann der Fadenführer einen sich zum freien Ende hin verjüngenden Verlauf aufweisen. Dies trägt ebenfalls zur Reduzierung der Massenträgheit des Fadenführers bei, wodurch die in den Umkehrpunkten auftretenden Kräfte beim Abbremsen und Beschleunigen des Fadenführers verringert werden.

Weitere Einzelheiten der Erfindung sind nachfolgend einem anhand der Zeichnungen dargestellten Ausführüngsbeispiel zu entnehmen.

Es zeigen:
- Fig. 1: eine schematische Ansicht eines erfindungsgemäßen Fadenführers;
- Fig. 2: eine Detailschnittansicht einer Fadenführungsgabel gemäß Figur 1;
- Fig. 3: eine Detailschnittansicht einer Fadenführungsgabel gemäß Figur 1 mit in Führungselementen eingesetzten Stäben;

In Figur 1 ist eine schematische Ansicht eines erfindungsgemäßen Fadenführers 1 dargestellt. Der Fadenführer 1 weist einen sich zu seinem freien Ende hin verjüngenden Verlauf auf. Das breitere Ende des Fadenführers 1 ist mit einem einzelmotorischen Antrieb 3 verbunden. Zur Verlegung eines Fadens auf einer rotierenden Spule 4, die über eine Antriebswalze 2 angetrieben wird, wird der Fadenführer 1 mittels seines Antriebes 3 abwechselnd nach links und rechts geschwenkt.

An seinem freien, schmaleren Ende weist der Fadenführer 1 eine Fadenführungsgabel 5 auf, die durch hohle Fadenführungselemente 6, 7 ausgebildet ist. Die als Hohlkörper ausgeführten Fadenführungselemente 6, 7 sind in der vorliegenden Ausführungsform hohlzylindrisch ausgeführt. Alternativ können die Führungselemente 6, 7 auch einen sich zu einem Ende hin verjüngenden Verlauf aufweisen. Hierzu können sie beispielsweise kegelstumpfförmig ausgeführt sein. Zwischen den Fadenführungselementen 6, 7 wird der zu verlegende Faden entsprechend der Bewegung des Fadenführers 1 geführt.

Die hohlzylindrischen Führungselement 6, 7 weisen vorzugsweise einen kreiszylindrischen Querschnitt auf, wie in Figur 2 dargestellt. Durch die runde Form der Führungselemente 6, 7 wird die abrasive Wirkung des mit sehr hoher Geschwindigkeit den Fadenführer 1 passierenden Fadens auf die Führungselemente 6, 7 reduziert. Zur Herstellung der Führungselemente 6, 7 kann beispielsweise Edelstahl oder eine Titanlegierung verwendet werden. Diese Materialien weisen eine hohe Festigkeit und Oberflächengüte auf. Außerdem weisen sie auf Grund ihres hohen Elastizitätsmodules eine gute elastische Verformbarkeit auf.

Die Befestigung der Führungselemente 6, 7 am Fadenführer 1 erfolgt kraftschlüssig. Dabei weisen die Führungselemente 6, 7 ein geringes Übermaß auf, so dass die Führungselemente 6, 7 nach Art einer Presspassung mit dem Fadenführer 1 verbunden sind. Alternativ können die Führungselemente 6, 7 mittels Kleber mit dem Fadenführer 1 verbunden werden, wodurch ebenfalls eine massearme Verbindungsart gegeben ist.

Zur Erhöhung der Biegesteifigkeit der Führungselemente 6, 7 im Bereich der Aufnahme der Fadenführungsgabel 5 sind diese durch die Einbringung von an die Form der Führungselemente 6, 7 angepassten Stäben 8, 9, beispielsweise aus Carbon oder dergleichen, verstärkt, wie in Figur 3 dargestellt. Die Stäbe 8, 9 erstrecken sich dabei zumindest teilweise über die Länge der Führungselemente 6, 7. Die Befestigung der Stäbe 8, 9 erfolgt durch Kleben.

Figur 3 zeigt die Anordnung der Stäbe 8, 9. Die Stäbe befinden sich teilweise in dem jeweiligen im Fadenführer 1 befestigten Ende der Führungselemente 6, 7. Dieser Bereich der Fadenführungsgabel 5 ist durch den mit hoher Geschwindigkeit zu verlegenden Faden den größten mechanischen Belastungen ausgesetzt. Durch den Einsatz der Stäbe 8, 9 werden diese Belastungen kompensiert. Auf Grund des geringen Gewichtes des für die Stäbe 8, 9 verwendeten Materiales können diese die Führungselemente 6, 7 auch vollständig ausfüllen.

## Patentansprüche

1. Fadenführer (1), der zur Verlegung eines Fadens auf einer rotierenden Spule (4) den Faden parallel zur Spulenachse in einer Fadenführungsgabel (5) führt, wobei der Fadenführer (1) fingerförmig ausgebildet und endseitig mit einer einzelmotorischen Antriebseinrichtung (3) verbunden ist,
**dadurch gekennzeichnet,**
**dass** am freien Ende des Fadenführers (1) zwei als Hohlkörper ausgebildete Führungselemente (6, 7) angeordnet sind, die die Fadenführungsgabel (5) ausbilden.

2. Fadenführer (1) nach Anspruch 1, **dadurch gekennzeichnet, dass** die Führungselemente (6, 7) im Wesentlichen hohlzylindrisch ausgeführt sind.

3. Fadenführer (1) nach Anspruch 1, **dadurch gekennzeichnet, dass** die Führungselemente (6, 7) einen sich zu einem Ende hin verjüngenden Verlauf aufweisen.

4. Fadenführer (1) nach Anspruch 1 bis 3, **dadurch gekennzeichnet, dass** die Führungselemente (6, 7) einen kreiszylindrischen Querschnitt aufweisen.

5. Fadenführer (1) nach einem der Ansprüche 1 bis 4, **dadurch gekennzeichnet, dass** die Führungselemente (6, 7) aus einem Metall, einer Metalllegierung oder einem Verbundwerkstoff bestehen.

6. Fadenführer (1) nach einem der Ansprüche 1 bis 5, **dadurch gekennzeichnet, dass** die Führungselemente (6, 7) durch Formschluss mit dem Fadenführer (1) verbunden sind.

7. Fadenführer (1) nach einem der Ansprüche 1 bis 5, **dadurch gekennzeichnet, dass** die Führungselemente (6, 7) durch Kleben mit dem Fadenführer (1) verbunden sind.

8. Fadenführer (1) nach einem der Ansprüche 1 bis 7, **dadurch gekennzeichnet, dass** die Führungselemente (6, 7) in ihrem Inneren mit Stäben (8, 9) versehen sind, die das Führungselement (6, 7) zumindest teilweise ausfüllen.

9. Fadenführer (1) nach Anspruch 8, **dadurch gekennzeichnet, dass** die Stäbe (8, 9) aus einem leichten und hochfesten Material bestehen.

10. Fadenführer (1) nach einem der Ansprüche 1 bis 9, **dadurch gekennzeichnet, dass** die Führungselemente (6, 7) unterschiedliche Längen aufweisen.

11. Fadenführer (1) nach einem der Ansprüche 1 bis 10, **dadurch gekennzeichnet, dass** der Fadenführer (1) sich zum freien Ende hin verjüngt.

## Claims

1. Thread guide (1), which, to displace a thread on a rotating bobbin (4), guides the thread parallel to the bobbin axis in a thread guide fork (5), the thread guide (1) being configured in a finger-like manner and being connected at the end to a single-motor drive device (3),
**characterised in that**
two guide elements (6, 7) configured as hollow bodies are arranged at the free end of the thread guide (1) and form the thread guide fork (5).

2. Thread guide (1) according to claim 1, **characterised in that** the guide elements (6, 7) are substantially hollow cylindrical.

3. Thread guide (1) according to claim 1, **characterised in that** the guide elements (6, 7) have a course which tapers toward one end.

4. Thread guide (1) according to claim 1 to 3, **characterised in that** the guide elements (6, 7) have a circular cylindrical cross section.

5. Thread guide (1) according to any one of claims 1 to 4, **characterised in that** the guide elements (6, 7) consist of a metal, a metal alloy or a composite material.

6. Thread guide (1) according to any one of claims 1 to 5, **characterised in that** the guide elements (6, 7) are connected to the thread guide (1) by a positive fit.

7. Thread guide (1) according to any one of claims 1 to 5, **characterised in that** the guide elements (6, 7) are connected to the thread guide (1) by adhesion.

8. Thread guide (1) according to any one of claims 1 to 7, **characterised in that** the guide elements (6, 7) are provided with rods (8, 9) in their interior, which at least partially fill the guide element (6, 7).

9. Thread guide (1) according to claim 8, **characterised in that** the rods (8, 9) consist of a light and high-strength material.

10. Thread guide (1) according to any one of claims 1 to 9, **characterised in that** the guide elements (6, 7) have different lengths.

11. Thread guide (1) according to any one of claims 1 to 10, **characterised in that** the thread guide (1) tapers toward the free end.

## Revendications

1. Guide-fil (1), qui pour poser un fil sur une bobine rotative (4) dirige le fil parallèlement à l'axe de la bobine dans une fourche de guidage de fil (5), le guide-fil (1) étant réalisé en forme de doigt et étant relié par son extrémité à un dispositif d'entraînement (3) à moteur unique,
**caractérisé en ce que** deux éléments de guidage (6, 7) réalisés sous forme de corps creux sont disposés à l'extrémité libre du guide-fil (1) et constituent la fourche de guidage de fil (5).

2. Guide-fil (1) selon la revendication 1, **caractérisé en ce que** les éléments de guidage (6, 7) sont réalisés essentiellement en forme de cylindres creux.

3. Guide-fil (1) selon la revendication 1, **caractérisé en ce que** les éléments de guidage (6, 7) présentent une allure allant en se rétrécissant en direction d'une extrémité.

4. Guide-fil (1) selon l'une des revendications 1 à 3, **caractérisé en ce que** les éléments de guidage (6, 7) présentent une section cylindrique circulaire.

5. Guide-fil (1) selon l'une des revendications 1 à 4, **caractérisé en ce que** les éléments de guidage (6, 7) sont constitués d'un métal, d'un alliage métallique ou d'un matériau composite.

6. Guide-fil (1) selon l'une des revendications 1 à 5, **caractérisé en ce que** les éléments de guidage (6, 7) sont assemblés au guide-fil (1) par engagement positif.

7. Guide-fil (1) selon l'une des revendications 1 à 5, **caractérisé en ce que** les éléments de guidage (6, 7) sont assemblés au guide-fil (1) par collage.

8. Guide-fil (1) selon l'une des revendications 1 à 7, **caractérisé en ce que** les éléments de guidage (6, 7) sont pourvus à l'intérieur de tiges (8, 9) qui remplissent au moins partiellement l'élément de guidage (6, 7).

9. Guide-fil (1) selon la revendication 8, **caractérisé en ce que** les tiges (8, 9) sont constituées d'un matériau léger et à haute résistance.

10. Guide-fil (1) selon l'une des revendications 1 à 9, **caractérisé en ce que** les éléments de guidage (6, 7) présentent des longueurs différentes.

11. Guide-fil (1) selon l'une des revendications 1 à 10, **caractérisé en ce que** le guide-fil (1) se rétrécit en direction de l'extrémité libre.
